# EUROPÄISCHE PATENTSCHRIFT

(11) **EP 1 253 994 B1**
(45) Veröffentlichungstag und Bekanntmachung des Hinweises auf die Patenterteilung: **02.05.2007**
(21) Anmeldenummer: 00902650.1
(22) Anmeldetag: 02.02.2000
(51) Int. Cl.: B25B 5/06

(54) **SPANNEINRICHTUNG**
CLAMPING DEVICE
DISPOSITIF DE SERRAGE

(43) Veröffentlichungstag der Anmeldung: 06.11.2002
(73) Patentinhaber: BESSEY Tool GmbH & Co. KG, 74321 Bietigheim-Bissingen (DE)
(72) Erfinder: KLIMACH, Horst, D-71394 Kernen (DE); FOSHAG, Siegfried, D-73765 Neuhausen (DE); PHILIPP, Karl, D-74321 Bietigheim-Bissingen (DE); RÖSCH, Hans, D-74376 Gemmrigheim (DE)
(74) Vertreter: Hoeger, Stellrecht & Partner Patentanwälte
(86) Internationale Anmeldenummer: PCT/EP2000/000817
(87) Internationale Veröffentlichungsnummer: WO 2001/056746

(56) Entgegenhaltungen:
- DE-A- 19 731 579
- DE-U- 29 908 240
- DE-U- 29 919 066
- US-A- 5 096 170

## Beschreibung

Die Erfindung betrifft eine Spanneinrichtung mit einer in ihrer Längsrichtung verschieblich geführten Spannschiene und einer Betätigungsvorrichtung, welche ein Griffelement umfaßt, durch das die Spannschiene verschiebbar ist, wobei an der Spannschiene ein erstes Anlageelement gehalten ist.

Aus der DE 299 08 240 U1 ist es bekannt, bei einer Spanneinrichtung mit einer in ihrer Längsrichtung verschieblich geführten Spannschiene und einer Betätigungsvorrichtung, welche ein Griffelement umfaßt, durch das die Spannschiene verschiebbar ist, einen Spannbügel mit einem feststehenden Gegenanschlag schwenkbar an einem Gehäuse der Betätigungsvorrichtung anzuordnen.

Aus der US 4 989 847 ist es bekannt, einen lösbaren Anlagebügel vorzusehen.

Ausgehend von diesem Stand der Technik liegt der Erfindung die Aufgabe zugrunde, eine Spanneinrichtung zu schaffen, die einfach zu bedienen ist.

Diese Aufgabe wird bei einer Spanneinrichtung der eingangs beschriebenen Art erfindungsgemäß dadurch gelöst, daß die Spannschiene verschieblich bezüglich des ersten Anlageelements ist, daß das erste Anlageelement relativ zur Betätigungsvorrichtung drehbar ist, daß an der Spannschiene ein zweites Anlageelement gehalten ist, daß die Spannschiene drehbar an der Betätigungsvorrichtung gelagert ist, wobei erstes und zweites Anlageelement mit der Spannschiene drehbar sind, und daß die Spannschiene mit den an ihr gehaltenen Anlageelementen unbegrenzt drehbar ist.

Durch die erfindungsgemäße Spanneinrichtung lassen sich auch bei EinhandBedienung die auf der Spannschiene sitzenden Anlageelemente bezüglich eines Werkstücks ausrichten, ohne daß die Betätigungsvorrichtung gedreht oder umgefaßt werden muß. Zudem läßt sich ein Anlageelement unbegrenzt drehen, da keine Gehäuseteile im Weg stehen. Durch die Unverschieblichkeit des ersten Anlageelements läßt sich zum einen eine Anlagefläche für das Einspannen eines Werkstücks bereitstellen (dies kann grundsätzlich auch geschehen durch eine Anlagefläche der Betätigungsvorrichtung selber), wobei auf fertigungstechnisch einfache Weise einerseits die Drehbarkeit dieses Anlageelements, die Einstellung eines bestimmten Abstandes zwischen dem ersten Anlageelement und dem zweiten Anlageelement und eine Drehbarkeit erreichbar ist, die die relative Ausrichtung der beiden Anlageelemente bei der Drehung der Spannschiene nicht ändert.

Die Spannschiene ist drehbar an der Betätigungsvorrichtung gelagert, wobei erstes und zweites Anlageelement mit der Spannschiene drehbar sind. Dadurch bleibt auch bei Drehung relativ zur Betätigungsvorrichtung eine eingestellte relative Orientierung der Anlageelemente quer zur Spannschiene erhalten.

Die Spannschiene ist mit den an ihr gehaltenen Anlageelementen unbegrenzt drehbar, um vielfältige Einsatzmöglichkeiten zu erhalten.

Grundsätzlich läßt sich die Drehbarkeit des ersten Anlageelements dadurch erreichen, daß dieses gegen die Spannschiene drehbar ist oder/und die Spannschiene mit dem ersten Anlageelement drehbar ist.

Bei einer nicht unter die Ansprüche fallenden fertigungstechnisch vorteilhaften und konstruktiv einfachen Ausführungsform ist die Spannschiene drehfest verschieblich geführt. Das erste Anlageelement ist dann relativ zur Spannschiene drehbar. Insbesondere ist dann das zweite Anlageelement quer zur Spannschiene rotationssymmetrisch ausgebildet. Bei Drehung des ersten Anlageelements ändert sich dann die relative Orientierung zwischen dem ersten und dem zweiten Anlageelement trotzdem nicht.

Konstruktiv besonders günstig ist es, wenn die Spannschiene durch mindestens ein Lagerelement verschieblich geführt ist. Dadurch wird die Verschieblichkeit der Spannschiene gewährleistet. Insbesondere ist durch das Lagerelement die Spannschiene gleitverschieblich geführt.

Ganz besonders vorteilhaft ist es, wenn das Lagerelement selber drehbar an der Betätigungsvorrichtung gelagert ist, um auf diese Weise auch die Drehbarkeit der Spannschiene zu sichern.

Günstigerweise führt dazu ein Lagerelement die Spannschiene drehfest gleitverschieblich, d.h. die Spannschiene ist relativ zum Lagerelement nicht drehbar und die Drehung der Spannschiene erfolgt über die Drehung des Lagerelements. Es ist dann vorteilhaft, wenn die Spannschiene ein Profil aufweist, welches so ausgebildet ist, daß die Drehbarkeit der Spannschiene gegenüber einem Lagerelement, durch das die Spannschiene verschieblich geführt ist, sperrbar ist.

Es ist bei einer vorteilhaften Ausführungsform vorgesehen, daß die Spannschiene ein Flachprofil aufweist, beispielsweise ein Rechteckprofil. Eine solche Spannschiene läßt sich kostengünstig herstellen und ist im Arbeitseinsatz wenig anfällig gegen Beschädigungen, die die Gleitverschieblichkeit behindern könnten.

Bei einer alternativen Ausführungsform, die insbesondere einfach herzustellen ist, führt ein Lagerelement die Spannschiene drehbar und gleitverschieblich, d.h. ein solches Lagerelement ist als Dreh-Schiebe-Lager ausgebildet.

Fertigungstechnisch besonders günstig ist es, wenn mindestens ein Lagerelement als Rillenlager ausgebildet ist, welches durch eine Rille unverschieblich und drehbar an der Betätigungsvorrichtung angeordnet ist. Ein solches Rillenlager läßt sich auf kostengünstige Weise herstellen und auch ein Zusammenbau einer erfindungsgemäßen Vorrichtung ist auf einfache Weise möglich, da ein solches Rillenlager nur eingesetzt werden muß und keine weiteren Befestigungsmittel, wie Schrauben, notwendig sind.

Weiterhin ist es konstruktiv günstig, wenn das erste Anlageelement über ein Rillenlager unverschieblich mit der Spannschiene drehbar an dem Gehäuse der Betätigungsvorrichtung gehalten ist. Beispielsweise läßt sich das erste Anlageelement einstückig oder formschlüssig mit dem Rillenlager verbinden. Dadurch ist einerseits eine gleitverschiebliche Lagerung der Spannschiene erreicht und andererseits eine Drehlagerung. Des weiteren ist erreicht, daß das erste Anlageelement mit der Spannschiene gedreht wird und daher seine Orientierung gegenüber dem zweiten Anlageelement auch bei der Drehung erhalten bleibt. Weiterhin ist dadurch das erste Anlageelement unverschieblich an dem Gehäuse der Betätigungsvorrichtung gehalten, so daß auf konstruktiv einfache Weise bei einer Verschiebung der Spannschiene sich der Abstand zwischen dem ersten Anlageelement und dem zweiten Anlageelement ändert.

Die erfindungsgemäße Spanneinrichtung läßt sich auf einfache Weise bedienen, wenn das Griffelement einen schwenkbar an der Betätigungsvorrichtung angeordneten Handgriff umfaßt. Es kann dabei insbesondere jeweils ein Handgriff für jede Bewegungsrichtung der Spannschiene oder auch nur ein einziger Handgriff vorhanden sein.

Konstruktiv besonders günstig ist es, wenn mindestens ein Vorschubelement vorgesehen ist, welches so angeordnet und ausgebildet ist, daß es gegen die Verschiebungsrichtung der Spannschiene kippbar ist, um die Verschieblichkeit der Spannschiene gegenüber dem Vorschubelement zu sperren, und daß es in der Verschiebungsrichtung der Spannschiene beweglich ist. Dadurch läßt sich auf einfache Weise bei der Betätigung des Griffelements ein Vorschub der Spannschiene in eine Richtung erreichen. Vorteilhafterweise ist ein Vorschubelement drehbar im Gehäuse der Betätigungsvorrichtung angeordnet, um die Drehbarkeit der Spannschiene zu gewährleisten.

Günstigerweise ist ein Vorschubelement über Kraftbeaufschlagung durch das Griffelement kippbar und beweglich.

Wenn zwischen einem Vorschubelement und einem Sperrelement oder Halteelement eine Druckfeder angeordnet ist, durch welche eine Rückstellkraft auf das Vorschubelement entgegen der Verschiebungsrichtung ausübbar ist, dann läßt sich auf einfache Weise das Vorschubelement in seine Ausgangsstellung zurückschieben, aus der ein weiterer Vorschub der Spannschiene betätigbar ist.

Günstigerweise ist dabei das Sperrelement an einem Gehäuse der Betätigungsvorrichtung drehbar angeordnet, um so eine weitgehend spielfreie Drehführung der Spannschiene zu erreichen.

Günstigerweise ist das Sperrelement oder das Halteelement in eine Sperrstellung bringbar, bei der eine Verschieblichkeit der Spannschiene in einer Richtung gesperrt ist. Dieses Sperrelement sichert, daß die Spannschiene nur in einer gewünschten Vorschubrichtung verschieblich ist, während in der Gegenrichtung die Verschiebung gesperrt ist. Dadurch lassen sich gute Spannergebnisse erhalten, da die Kraftwirkung auf ein Werkstück, die durch die Verschiebung der Spannschiene übermittelt wird, nur in eine Richtung wirkt.

Ein hoher Bedienungskomfort ist erreicht, wenn ein Halteelement vorgesehen ist, durch das die Verschieblichkeit der Spannschiene in eine Richtung sperrbar ist. Insbesondere ist einem Sperrelement ein solches Halteelement zugeordnet, durch welches das Sperrelement in einer Nichtsperrstellung haltbar ist. Über das Halteelement, das sich insbesondere von außerhalb des Gehäuses der Betätigungsvorrichtung bewegen läßt, läßt sich auf einfache Weise die Sperrstellung einstellen bzw. aufheben (d. h. die Nichtsperrstellung einstellen).

Günstigerweise ist dabei das Halteelement unabhängig vom Griffelement betätigbar, so daß insbesondere die Einhand-Bedienbarkeit erhalten bleibt.

Vorteilhafterweise ist das Halteelement drehfest an der Betätigungsvorrichtung angeordnet, um einerseits die Drehbarkeit der Spannschiene nicht zu behindern und andererseits seine Haltefunktion zu erfüllen.

Günstigerweise ist das Halteelement in einer Haltestellung fixierbar, wobei ein eventuell vorgesehenes Sperrelement bei der Haltestellung in einer Nichtsperrstellung ist. Dies verhindert eine Verklemmung des Sperrelements mit der Spannschiene und gewährleistet auf diese Weise die Verschieblichkeit der Spannschiene in die gewünschte Richtung. Ganz besonders vorteilhaft dabei ist es, wenn das Halteelement in einer Haltestellung, in welcher das Halteelement im wesentlichen senkrecht zur Spannschiene ausgerichtet ist, fixierbar ist. In einer solchen senkrechten Stellung ist die Gleitverschieblichkeit der Spannschiene nicht behindert.

Auf konstruktiv und fertigungstechnisch einfache Weise läßt sich das Halteelement in seiner Haltestellung mittels eines Kopplungsstiftes fixieren.

Günstigerweise ist eine Anlagefläche für ein Vorschubelement, welche die Verschieblichkeit eines Vorschubelements in Gegenrichtung zur Verschiebungsrichtung der Spannschiene begrenzt, in einem Gehäuse der Betätigungsvorrichtung ausgebildet. Dadurch ist gewährleistet, daß das Vorschubelement immer in seine Ausgangsstellung zurückgeschoben wird und in eine Stellung bringbar ist, in der es die Verschiebung der Spannschiene nicht behindert.

Ganz besonders vorteilhaft ist es, wenn die Betätigungsvorrichtung im wesentlichen spiegelsymmetrisch zu einer Mittelebene quer zur Verschiebungsrichtung der Spannschiene ausgebildet ist. Dadurch läßt es sich auf einfache Weise erreichen, daß die Spannschiene in zwei entgegengesetzte Richtungen verschiebbar ist und so insbesondere als Spannelement und als Spreizelement einsetzbar ist.

Günstigerweise ist dabei über das Griffelement eine Verschiebung des ersten und des zweiten Anlageelements aufeinanderzu und voneinander weg betätigbar. Dadurch ist ein hoher Bedienungskomfort bereitgestellt, da über EinhandBedienung sowohl ein Spannwerkzeug als auch ein Spreizwerkzeug betätigbar ist.

Günstigerweise ist ein erstes Vorschubelement zur Verschiebung der Spannschiene in eine erste Verschiebungsrichtung und ein zweites Vorschubelement zur Verschiebung in eine Gegenrichtung vorgesehen. Der Verschiebungsmechanismus läßt sich dann im wesentlichen gleich ausbilden, unabhängig von der Verschiebungsrichtung, wodurch der konstruktive Aufwand erniedrigt ist.

Ganz besonders vorteilhaft ist es, wenn erstes und zweites Vorschubelement in entgegengesetzte Richtungen kippbar sind. Dadurch läßt sich insbesondere über entgegengesetzt schwenkbare Griffhebel eine Verschiebung der Spannschiene bewerkstelligen.

Günstigerweise greift dabei ein erster Griffhebel des Griffelements an das erste Vorschubelement an und ein zweiter Griffhebel an das zweite Vorschubelement. Dadurch läßt sich auf einfache Weise mit hohem Bedienungskomfort durch einen Bediener die Spannschiene in der gewünschten Verschiebungsrichtung verschieben.

Konstruktiv besonders günstig ist es, wenn der erste und zweite Griffhebel zum Angriff an die zugeordneten Vorschubelement in Gegenrichtungen schwenkbar sind.

Bei einer alternativen Ausführungsform ist ein Griffhebel vorgesehen, durch welchen je nach Schwenkrichtung das erste Vorschubelement oder das zweite Vorschubelement verschiebbar sind.

Konstruktiv besonders günstig ist es, wenn dem ersten Vorschubelement, eine erste Druckfeder, ein erstes Halteelement und fakultativ ein erstes Sperrelement zugeordnet sind und dem zweiten Vorschubelement eine zweite Druckfeder, ein zweites Halteelement und fakultativ ein zweites Sperrelement zugeordnet sind.

Ganz besonders günstig ist es, wenn das erste und zweite Halteelement so miteinander koppelbar sind, daß, wenn das erste Sperrelement in einer Sperrstellung ist, das zweite Sperrelement in einer Nichtsperrstellung ist und umgekehrt. Dadurch läßt es sich auf konstruktiv einfache Weise erreichen, daß die Spannschiene jeweils nur in eine Richtung verschiebbar ist, während die Verschiebung in der Gegenrichtung gesperrt ist. Dadurch ist erreicht, daß die Verschiebung der Spannschiene eine reine "Spannverschiebung" ist oder eine reine "Spreizverschiebung", bei der auf ein Werkstück eine Kraft in einer Richtung (entweder Spannrichtung oder Spreizrichtung) ausübbar ist.

Günstigerweise ist dabei eine Kopplungsvorrichtung vorgesehen, welche in einer ersten Position an der Betätigungsvorrichtung festlegbar ist, bei welcher das erste Sperrelement über das zugeordnete erste Halteelement in einer Nichtsperrstellung fixiert ist und das zweite Sperrelement in einer Sperrstellung ist, und in einer zweiten Position festlegbar ist, bei welcher das erste Sperrelement in einer Sperrstellung ist und das zweite Sperrelement über das zugeordnete zweite Halteelement in einer Nichtsperrstellung fixiert ist. Durch die Kopplungsvorrichtung, welche beispielsweise als schiebbares Element an dem Gehäuse angeordnet sein kann oder ein getrenntes Steckelement sein kann, läßt sich dann die Verschiebungsrichtung der Spannschiene umschalten.

Günstigerweise ist das erste Sperrelement in seiner Sperrstellung in Gegenrichtung zum zweiten Vorschubelement bei dessen Verschiebung gekippt und entsprechend das zweite Sperrelement in Gegenrichtung zum ersten Vorschubelement bei dessen Verschiebung gekippt. Eine solche Kippung des Sperrelements in Gegenrichtung zu dem zugeordneten Vorschubelement ermöglicht eine Verschiebung des Vorschubelements selber, da die Verschiebung, bei der die Spannschiene mitverschoben wird, der Kippung des Sperrelements entgegenwirkt und damit deren Sperrstellung für die Verschiebung in die Verschiebungsrichtung der Spannschiene aufgehoben wird. Die Spannschiene ist aber durch diese Verkippung nicht in die Gegenrichtung verschiebbar, da in dieser Richtung die Sperrung wirkt.

Günstigerweise ist in der ersten Position der Kopplungsvorrichtung das zweite Vorschubelement gegen Verkippung gesichert und in der zweiten Position das erste Vorschubelement gegen Verkippung gesichert. Dadurch wird auf einfache Weise die Einstellung und Umschaltung der Verschiebungsrichtung ermöglicht.

Die erfindungsgemäße Spanneinrichtung läßt sich auf kostengünstige Weise herstellen, wenn das Gehäuse der Betätigungsvorrichtung so ausgebildet und mit Ausnehmungen versehen ist, daß die beweglichen Teile allein über die als Anlageflächen wirkenden Ausnehmungen bezüglich des Gehäuses fixiert sind. Es sind dann keine Schraubverbindungen oder dergleichen nötig, sondern die Teile werden allein über die Ausnehmungen gehalten, so daß insbesondere die Spanneinrichtung schnell und einfach zusammensetzbar ist.

Das Gehäuse schützt auch den Bewegungsmechanismus zur Verschiebung der Spannschiene und Fett oder Öl zur Erhöhung der Gängigkeit wird nicht im Arbeitseinsatz von den beweglichen Teilen abgetragen.

Ganz besonders günstig ist es, wenn das Gehäuse der Betätigungsvorrichtung einen ersten Gehäuseteil und einen zweiten Gehäuseteil umfaßt, welche miteinander fixierbar sind. Es lassen sich dann die Bauteile in den ersten Gehäuseteil einsetzen, worauf dann der zweite Gehäuseteil mit dem ersten Gehäuseteil fixiert wird. Dadurch sind dann die entsprechenden Teile in dem Gehäuse festgelegt. Die Fixierung der beiden Gehäuseteile kann auf einfache Weise, beispielsweise über Schraubenverbindungen, erfolgen.

Es kann vorgesehen sein, daß das erste Anlageelement und/oder das zweite Anlageelement als Anlagebügel oder auch als Anlagescheibe ausgebildet sind.

Günstigerweise weist ein Anlageelement im wesentlichen gleich ausgebildete Anlageflächen quer zur Längsrichtung der Spannschiene auf. Dadurch läßt sich ein solches Anlageelement sowohl zum Spannen eines Werkstücks an einer Anlagefläche als auch zum Spreizen an der anderen Anlagefläche einsetzen. Günstigerweise weisen weiterhin das erste Anlageelement und das zweite Anlageelement im wesentlichen gleich ausgebildete Anlageflächen auf, wodurch der Bedienungskomfort erhöht ist, da insbesondere ein einfacher Einsatz bezüglich Spannen und Spreizen ermöglicht ist.

Bei einer Ausführungsform, die eine hohe Einsatzvariabilität erlaubt, sind das erste Anlageelement und/oder zweite Anlageelement gegenüber der Spannschiene drehbar, beispielsweise indem ein solches Anlageelement in einem Drehlager, welches drehfest auf der Spannschiene sitzt, drehbar ist. Dadurch können einerseits die Anlageelemente mit der Spannschiene gedreht werden, wobei ihre relative Orientierung erhalten bleibt und andererseits läßt sich die relative Orientierung einstellen.

Bei einer weiteren Ausführungsform ist ein Kopplungselement vorgesehen, mittels dem das erste Anlageelement und das zweite Anlageelement so miteinander koppelbar sind, daß diese bei Drehung der Spannschiene mit dieser gedreht werden. Es genügt dann, ein Anlageelement drehfest an der Spannschiene festzulegen. Das andere Anlageelement wird bei Drehung der Spannschiene über das Kopplungselement mitgenommen.

Eine Drehbarkeit eines Anlageelements relativ zur Spannschiene läßt sich auf einfache Weise dadurch erreichen, daß das Anlageelement mittels eines Drehlagers an der Spannschiene sitzt.

Die nachfolgende Beschreibung bevorzugter Ausführungsformen der Erfindung dient im Zusammenhang mit der Zeichnung der näheren Erläuterung. Es zeigen:
- Figur 1:: eine seitliche Schnittansicht einer ersten Ausführungsform einer erfindungsgemäßen Spanneinrichtung;
- Figur 2:: eine Seitenansicht von Anlageelementen einer erfindungsgemäßen Spanneinrichtung;
- Figur 3:: eine seitliche Schnittansicht einer Betätigungsvorrichtung gemäß Figur 1, welche eine Umschalteinrichtung zum Umschalten der Verschiebungsrichtung einer Spannschiene zeigt;
- Figur 4:: eine Schnittansicht längs der Linie X-X in Figur 3;
- Figur 5:: eine Ansicht eines zweiten Ausführungsbeispiels einer erfindungsgemäßen Spanneinrichtung, bei welcher ein Gehäuse einer Betätigungsvorrichtung geöffnet gezeigt ist;
- Figur 6:: eine Schnittansicht einer dritten Ausführungsform einer erfindungsgemäßen Spanneinrichtung;
- Figur 7:: eine Teilschnittansicht entlang der Linie Y-Y in Figur 6;
- Figur 8:: eine Teilansicht einer alternativen Ausführungsform eines Anlageelements;
- Figur 9:: eine Seitenansicht des Anlageelements gemäß Figur 8 und
- Figur 10:: eine vordere Teilschnittansicht auf eine vierte Ausführungsform einer erfindungsgemäßen Spanneinrichtung.

Ein erstes Ausführungsbeispiel einer erfindungsgemäßen Spanneinrichtung, welche in Figur 1 als Ganzes mit 10 bezeichnet ist, umfaßt eine Betätigungsvorrichtung 12 und eine Spannschiene 14, welche an der Betätigungsvorrichtung 12 verschieblich geführt ist und deren Verschiebung über die Betätigungsvorrichtung 12 betätigbar ist.

Die Betätigungsvorrichtung 12 hat ein Gehäuse 16 und insbesondere geschlossenes Gehäuse, in dem die Spannschiene 14 gleitverschieblich geführt ist. Die Spannschiene 14 hat bei einer Variante einer Ausführungsform ein Flachprofil und weist einen, wie in Figur 4 gezeigt, im wesentlichen rechteckigen Querschnitt insbesondere mit seitlichen Einbuchtungen auf.

Zur Verschiebungsführung der Spannschiene 14 ist in dem Gehäuse 16 der Betätigungsvorrichtung 12 ein erstes Lagerelement 18 in der Form einer Lagerscheibe angeordnet, welche eine mittig angeordnete Ausnehmung 20 aufweist, in der die Spannschiene 14 gleitverschieblich geführt ist (Figur 4). Die Ausnehmung 20 ist dabei so ausgebildet, daß die Spannschiene 14 nicht gegen das erste Lagerelement 18 verdrehbar ist.

Das erste Lagerelement 18 ist im Gehäuse 16 drehbar angeordnet, wobei ein Blockelement 24 des Gehäuses 16 mit einer Stirnfläche 26 eine insbesondere ringförmige Anlagefläche für das erste Lagerelement 18 bereitstellt, welche senkrecht zu einer Längsrichtung der Spannschiene 14 orientiert ist.

Das Blockelement 24 sitzt bei der gezeigten Variante einer Ausführungsform symmetrisch und insbesondere spiegelsymmetrisch zu einer Mittelebene 30 der Betätigungsvorrichtung 12. Durch eine der Stirnfläche 26 gegenüberliegende Stirnfläche 32 des Blockelements 24 ist eine Anlagefläche für ein zweites drehbares Lagerelement 34 gebildet, welches gleich aufgebaut ist wie das erste Lagerelement 18 und durch welches die Spannschiene 14 ebenfalls geführt ist.

Zur Verschiebungsführung der Spannschiene 14 ist weiterhin ein erstes Rillenlager 36 an einem ersten Durchtritt 38 der Spannschiene 14 durch das Gehäuse 16 und ein zweites Rillenlager 40 an einem zweiten Durchtritt 42 des Gehäuses 16, welcher dem ersten Durchtritt 38 gegenüberliegt, angeordnet. Ein solches Rillenlager 36, 40 ist durch ein scheibenförmiges Element gebildet, das auf seiner Zylinderfläche mit einer rillenförmigen Ausnehmung 44 versehen ist. Diese rillenförmige Ausnehmung 44 weist eine Breite auf, die im wesentlichen der Gehäusewand im Bereich eines zugeordneten Durchtritts 38, 42 entspricht. Dadurch läßt sich ein solches Rillenlager 36, 40 über seine rillenförmige Ausnehmung 44 in das Gehäuse 16 einsetzen, wobei es gegen das Gehäuse 16 nicht verschieblich ist.

Durch die zylindrische Innenwand der rillenförmigen Ausnehmung 44 ist bei einer entsprechenden zylindrischen Gestalt des zugeordneten Durchtritts 38, 42 das Rillenlager 36 in dem ersten Durchtritt 38 und das zweite Rillenlager 40 in dem zweiten Durchtritt 42 drehbar gelagert. Die Rillenlager 36 und 40 weisen dabei jeweils eine Ausnehmung auf, welche im wesentlichen gleich ausgestaltet ist wie die Ausnehmung 20 (Figur 4) im ersten Lagerelement 18 und fluchtend zu dieser (und zu der entsprechenden Ausnehmung des zweiten Lagerelements 34) angeordnet ist und in denen die Spannschiene 14 gleitverschieblich geführt ist.

Mit dem zweiten Rillenlager 40 ist ein erstes Anlageelement 46 verbunden, beispielsweise durch Formschluß oder einstückig. Das erste Anlageelement 46 ist insbesondere als Anlagebügel ausgebildet, welcher quer zur Spannschiene 14 orientiert ist. Dadurch ist dieser erste Anlagebügel 46 mit der Spannschiene 14 über deren drehbare Lagerung mittels des ersten Lagerelements 18, des zweiten Lagerelements 34 und der Rillenlager 36 und 40 drehbar an der Betätigungsvorrichtung 12 gelagert, jedoch nicht gegen diese verschieblich.

Bei einer Variante einer Ausführungsform sitzt ein Drehlager 47 drehfest an dem Rillenlager 40, so daß dieses Drehlager 47 mit der Spannschiene 14 gedreht wird. Der erste Anlagebügel 46 ist in diesem Drehlager 47 drehbar gehalten, wobei er beispielsweise durch Reibschluß oder Formschluß in seiner Drehbarkeit im Drehlager 47 fixierbar ist. Dadurch kann der erste Anlagebügel 46 als Ganzes mit Drehung der Spannschiene gedreht werden und unabhängig davon relativ zur Spannschiene um das Drehlager 47.

Ein zweites Anlageelement 48 ist dem ersten Anlagebügel 46 zugewandt an der Spannschiene 14 und insbesondere an einem Ende davon gehalten, beispielsweise durch Formschluß. Durch Verschiebung der Spannschiene 14 läßt sich somit der Abstand zwischen dem ersten Anlagebügel 46 und dem zweiten Anlageelement 48 verändern. Die beiden Anlageelemente 46 und 48 sind in einer definierten Orientierung zueinander ausgerichtet und insbesondere im wesentlichen parallel oder in einer leichten Neigung zueinander ausgerichtet. Durch eine Neigung eines Anlageelements und insbesondere des ersten Anlageelements 46 läßt sich die Klemmwirkung auf ein Werkstück zwischen den Anlageelementen erhöhen.

Es kann vorgesehen sein, daß das zweite Anlageelement 48 als Anlagebügel ausgebildet ist (Figur 2). Bei einer Variante einer Ausführungsform ist das zweite Anlageelement als insbesondere kreisförmige Anlagescheibe 49 (Figur 8, 9) ausgebildet, die zentral an der Spannschiene 14 gehalten ist. Es kann dabei ein ringförmiges Anlageteil 51 an der Anlagescheibe 49 dem ersten Anlageelement zugewandt gebildet sein, um eine Anlagefläche bereitzustellen, die mit der des ersten Anlageelements insbesondere bezüglich der Abmessungen in radialer Richtung korrespondiert. Vorzugsweise sind das Anlageteil 51 und eine Anlagefläche des ersten Anlageelements aufeinander ausgerichtet.

In einer Nische 50 einer Wand des Gehäuses 16, in welcher an einem Ende das erste Rillenlager 36 sitzt, ist diesem ersten Rillenlager 36 gegenüberliegend fakultativ ein erstes Sperrelement 52 angeordnet, welches gegenüber dem Gehäuse 16 drehbar und im wesentlichen gleich ausgebildet ist wie das erste Lagerelement 18. Dem ersten Sperrelement 52 ist ein erstes Halteelement 54 zugeordnet, an welchem das erste Sperrelement 52 anlegbar ist. Dieses erste Halteelement 54 weist eine Durchgangsöffnung 56 für die Spannschiene 14 auf, in welcher diese drehbar ist. Es erstreckt sich quer zur Spannschiene 14 durch das Gehäuse 16 und tritt an einer Öffnung 58 aus diesem heraus, so daß das erste Halteelement 54 von außerhalb des Gehäuses 16 bewegbar ist.

Das erste Halteelement 54 weist einen Halteteil 60 auf, welcher beispielsweise flach ausgebildet ist, einen Führungsteil 62, welcher in einem Winkel beispielsweise in der Größenordnung von 20° zum ersten Sperrelement 52 hin angeordnet ist, und weiter ein Griffteil 64, welches im wesentlichen parallel zum Halteteil 60 ist und über die Öffnung 58 aus dem Gehäuse 16 heraussteht, damit das erste Halteelement 54 bewegt werden kann (insbesondere in Richtung auf das erste Lagerelement 18 zu). Die Funktion des Führungsteils 62 wird untenstehend näher erläutert.

Das erste Halteelement 54 ist in eine Position 66 bringbar (in Figur 1 in gestrichelten Linien angedeutet), in welcher das Halteteil 60 senkrecht zu der Spannschiene 14 ausgerichtet ist und ist in dieser Position fixierbar. Dadurch wird auch das erste Sperrelement 52 senkrecht zur Spannschiene 14 ausgerichtet, und die Spannschiene 14 wird dadurch nicht durch das erste Sperrelement 52 verklemmt, d. h. deren Verschieblichkeit nicht behindert.

Zwischen dem ersten Lagerelement 18 und dem ersten Sperrelement 52 ist eine Druckfeder 68 angeordnet, die eine Kraft auf das erste Sperrelement 52 in Richtung von dem ersten Lagerelement 18 weg ausübt und das erste Sperrelement 52 gegen das Halteelement 54 drückt und insbesondere von dem ersten Lagerelement 18 weg verkippt, wenn das erste Halteelement 54 nicht in seiner senkrechten Position 66 ist. Die Druckfeder 68 ist dabei insbesondere in der Lage, das Sperrelement 52 und das erste Halteelement 54 so weit zu verkippen, daß das Sperrelement 52 die Verschiebung der Spannschiene 14 in die Richtung A sperrt.

Auf die gleiche Weise wie dem ersten Lagerelement 18 ein erstes Sperrelement 52 zugeordnet ist, ist dem zweiten Lagerelement 34 ein zweites Sperrelement 70, ein zweites Halteelement 72 und eine zweite Druckfeder 73 zwischen dem zweiten Sperrelement 70 und dem zweiten Lagerelement 34 zugeordnet.

Das zweite Halteelement 72 ist dabei bei dem in Figur 1 gezeigten Ausführungsbeispiel gleich ausgebildet wie das erste Halteelement 54 und gleich orientiert angeordnet (d. h. nicht spiegelsymmetrisch bezüglich der Mittelebene 30). Ein Führungsteil 74 des zweiten Halteelements 72 ist daher in einem kleinen Winkel zu einem Halteteil 76 von dem zweiten Lagerelement 34 weg angeordnet.

Das zweite Halteelement 72 und damit auch das zweite Sperrelement 70 läßt sich in eine Richtung weg von dem zweiten Lagerelement 34 verkippen, um entsprechend die Spannschiene 14 zu verklemmen. Das erste Sperrelement 52 und das zweite Sperrelement 70 sind also in Gegenrichtungen verkippbar.

An dem Gehäuse ist ein Griffelement 77 mit einem jeweils schwenkbar angeordneten ersten Griffhebel 78, welcher auf das erste Lagerelement 18 wirkt, und einem zweiten Griffhebel 80, welcher auf das zweite Lagerelement 34 wirkt, angeordnet. Der erste Griffhebel läßt sich dabei um eine Schwenkachse 82 in Richtung des ersten Griffhebels 78, d. h. in eine Richtung weg vom ersten Lagerelement 18 verschwenken. Der zweite Griffhebel 80 läßt sich in Richtung des ersten Griffhebels 78, d. h. weg vom zweiten Lagerelement 34 verschwenken.

Bei dem in Figur 1 gezeigten Ausführungsbeispiel einer erfindungsgemäßen Spanneinrichtung weisen die beiden Griffhebel 78 und 80 die gemeinsame Schwenkachse 82 auf.

Der erste Griffhebel 78 und der zweite Griffhebel 80 sind jeweils als zweiarmige Hebel ausgebildet mit jeweils einem Exzenterelement 84 und 86, welches bei Verschwenken des zugeordneten Griffhebels auf das zugeordnete erste Lagerelement 18 bzw. das zweite Lagerelement 34 wirkt, um dieses gegen die Spannschiene 14 zu verkippen und in eine Verschiebungsrichtung der Spannschiene zu bewegen, um damit die Verschiebung selber der Spannschiene 14 zu bewirken. Die Lagerelemente 18 und 34 wirken daher als Vorschubelemente für die Spannschiene 14, wobei dieser Vorschub gegen die Federkraft der Druckfedern 68 bzw. 73 erfolgt.

Das Griffelement 77 ist so ausgebildet, daß es in eine Hand eines Benutzers legbar ist und einhändig bedienbar ist; d. h., die Spanneinrichtung stellt eine Einhand-Spanneinrichtung dar. Zur Verschiebung der Spannschiene in eine bestimmte Richtung, beispielsweise in die Richtung A gemäß Figur 1, bei der die beiden Anlageelemente 46 und 48 aufeinanderzu geschoben werden (und sich damit ein Werkstück zwischen diese beiden Anlageelemente einspannen läßt), steht ein Griffhebel fest und der andere Griffhebel ist schwenkbar. Insbesondere ist zur Verschiebung in die Richtung A gemäß Figur 1 der zweite Griffhebel 80 feststehend und der erste Griffhebel 78 auf den zweiten Griffhebel 80 zu schwenkbar. Zur Verschiebung in die Gegenrichtung B, bei der die beiden Anlageelemente 46 und 48 auseinanderbewegbar sind, um die Spanneinrichtung zum Spreizen einzusetzen, steht der erste Griffhebel 78 fest und der zweite Griffhebel 80 läßt sich in Richtung des ersten Griffhebels 78 um die Schwenkachse 82 schwenken.

Um über das Griffelement 77 eine Verschiebung der Spannschiene 14 in nur eine Richtung A oder B zu bewirken, ist als Umschaltvorrichtung für die Verschiebungsrichtung eine Kopplungsvorrichtung vorgesehen, welche in den Figuren 1, 3 und 6 als Ganzes mit 88 bezeichnet ist.

Bei einer Variante einer Ausführungsform umfaßt die Kopplungsvorrichtung 88, wie in Figur 3 gezeigt, ein Schiebeelement 90, welches als Ganzes quer zur Längsrichtung der Spannschiene 14 verschieblich am Gehäuse 16 der Betätigungsvorrichtung 12 angeordnet ist. Dazu sind am Gehäuse beabstandete parallele Führungsnuten 92a, 92b gebildet, welche senkrecht zu den Verschiebungsrichtungen A bzw. B ausgerichtet sind und in die jeweils ein Führungsstift 94a, 94b des Schiebeelements 90 eingreift.

Ferner sind an dem Schiebeelement 90 Haltenasen 96a und 96b angeordnet, die jeweils zur Positionierung des zweiten Halteelements 72 und des ersten Halteelements 54 dienen. Sie sind dabei so angeordnet, daß nur eines der beiden Halteelemente 54 und 72 in einer senkrechten Position 66 liegt, d. h. entweder das erste Halteelement 54 in einer solchen Position ist und das zweite Halteelement 72 verkippt ist (für eine Verschiebung der Spannschiene 14 in die Richtung B) oder das zweite Halteelement 72 verkippt ist und das erste Halteelement 54 in seiner senkrechten Position 66 ist (für eine Verschiebung in die Richtung A). Die beiden Haltenasen 96a und 96b weisen dazu im wesentlichen den gleichen Abstand zur Spannschiene 14 auf. Sie greifen an dem jeweiligen Führungsteil 62, 74 des ersten Halteelements 54 oder des zweiten Halteelements 72 an, welches dazu dient, die Haltenasen 96a, 96b zwischen einer Fixierungsstellung für das Halteelement 72 bzw. 54 und einer Nichthaltestellung zu überführen.

Weiterhin umfaßt das Schiebeelement 90 Haltenasen 98a und 98b, die jeweils als Kippsicherung für das erste Lagerelement 18 (Haltenase 98b) oder das zweite Lagerelement 34 (Haltenase 98a) dienen. Die Haltenasen 98a und 98b sind dabei so angeordnet und ausgebildet, daß entweder das erste Lagerelement 18 gegen Verkippung und Verschiebung gesichert ist (bei der Verschiebung der Spannschiene in die Richtung B) oder das zweite Lagerelement 34 gegen Verkippung und Verschiebung geschützt ist (bei der Verschiebung in die Richtung A).

In den Figuren 1 und 3 ist in durchgezogenen Linien eine Kippsicherung gezeigt, die nur eine Verschiebung in die Richtung B ermöglicht, und in gestrichelten Linien eine Kippsicherung, die nur eine Verschiebung in die Richtung A erlaubt. Dazu sind die beiden Haltenasen 98a und 98b über ein Stegelement 100 verbunden (Figur 3), welches zwischen den Exzenterelementen 84 und 86 drehbar mit einer Drehachse 102 parallel zur Schwenkachse 82 am Gehäuse 16 angelenkt ist und ebenfalls an der ersten Haltenase 98a drehbar angelenkt ist. Wird dann das Schiebeelement 98 mit der Haltenase 98a verschoben, dann verschiebt sich über das gedrehte Stegelement 100 auch die Haltenase 98b quer zur Spannschiene 14, und zwar derart, daß bei der Bewegung des Schiebeelements 90 in eine Halteposition bezüglich des zweiten Lagerelements 34 die Haltenase 98a in eine Halteposition für das zweite Lagerelement 34 verschoben wird und die Haltenase 98b aus einer Halteposition für das erste Lagerelement 18; bei entsprechender umgekehrter Verschiebung des Schiebeelements 90 kehren sich die Verhältnisse um.

Durch Verschiebung des Schiebeelements 90 wird dabei gleichzeitig das entsprechende Halteelement (falls eine Verschiebung der Spannschiene 14 in die Richtung B zugelassen werden soll, das zweite Halteelement 72, falls in die Richtung A verschoben werden soll, das erste Halteelement 54) in seine senkrechte Position verschoben.

Bei einer bevorzugten Variante einer Ausführungsform sind das erste Anlageelement 48 und das zweite Anlageelement 46 im wesentlichen gleich ausgebildet. Insbesondere weist jedes Anlageelement eine im wesentlichen gleiche erste Anlagefläche 106 auf, welche dem anderen Anlageelement zugewandt angeordnet ist, und eine zweite Anlagefläche 108, welche dem anderen Anlageelement abgewandt angeordnet ist (Figur 2). Damit läßt sich die erfindungsgemäße Spanneinrichtung vorteilhafterweise zum Spannen (Klemmen) und zum Spreizen einsetzen. Weiterhin ist es vorgesehen, daß die beiden Anlageelemente 48 und 46 eine fluchtend ausgerichtete ebene Unterfläche 110 aufweisen, auf die die Anlageelemente 48 und 46 stellbar sind. Ebenso ist es bei einer Variante einer Ausführungsform vorgesehen, daß mindestens ein Teil derjenigen Fläche 112 eines Anlageelements, welche dem anderen Anlageelement zugewandt ist, flach ausgebildet ist und insbesondere senkrecht zur Spannschiene 14, so daß auch hier eine Auflagefläche gebildet ist, mit der sich die Anlageelemente 48 und 46 an ein Werkstück anlegen lassen.

Die erfindungsgemäße Spanneinrichtung funktioniert wie folgt:

Ober das Schiebeelement 90 der Umschaltvorrichtung stellt ein Benutzer die Verschiebungsrichtung der Spannschiene 14 ein. In ihrer unteren Stellung (in den Figuren 1, 3 und 4 in durchgezogenen Linien gezeigt) läßt sich die Spannschiene 14 in der Richtung B verschieben, d. h. die beiden Anlageelemente 48 und 46 lassen sich voneinander weg verschieben. Wird ausgehend von dieser Stellung das Schiebeelement 90 nach oben verschoben, dann läßt sich die Verschiebungsrichtung in die Gegenrichtung A umschalten, bei der die beiden Anlageelemente 48 und 46 aufeinanderzu bewegt werden können.

In der unteren Stellung des Schiebeelements 90 zur Verschiebung in die Richtung B ist die Verschwenkung des ersten Griffhebels 78 gesperrt. Das erste Lagerelement 18 ist senkrecht zu der Längsrichtung der Spannschiene 14 orientiert. In dieser Stellung des Schiebeelements 90 ist das erste Halteelement 54 nicht in der Position 66, so daß das erste Sperrelement 52 gegen die Verschiebungsrichtung verkippt ist und damit mit der Spannschiene 14 verklemmt. Dadurch wird die Verschiebung der Spannschiene 14 in die Richtung A gesperrt.

Durch Betätigung des zweiten Griffhebels 80 wird über das Exzenterelement 86 eine Kraft auf das zweite Lagerelement 34 ausgeübt, dieses verkippt in Kraftrichtung und verklemmt sich mit der Spannschiene 14. Dadurch wird bei weiterer Kraftausübung über Betätigung des zweiten Griffhebels 80 das zweite Lagerelement 34, das als Vorschubelement wirkt, weiterbewegt und aufgrund der Verklemmung mit der Spannschiene 14 wird diese verschoben. Das Lagerelement 34 ist dadurch ein Vorschublager.

Der zweite Griffhebel 80 kann nur bis zu einem bestimmten Schwenkwinkel verschwenkt werden. Wenn der Benutzer diesen zweiten Griffhebel 80 losläßt, dann schiebt die zweite Druckfeder 73 das zweite Lagerelement 34 zurück in seine Ausgangsstellung. Da es über den zweiten Griffhebel 80 nicht mehr kraftbeaufschlagt ist, ist auch die Verkippung gelöst, was das Zurückschieben des Lagerelements 34 ermöglicht. Aufgrund der Sperrstellung des ersten Sperrelements 52 ist dabei gesichert, daß beim Zurückschieben des zweiten Lagerelements 34 die Spannschiene 14 nicht in die Richtung A zurückverschoben wird. Da dieses erste Sperrelement 52 in die Richtung A verkippt ist, wirkt eine Verschiebung in die Richtung B, wie sie über das zweite Lagerelement 34 bewirkt wird, dieser Kippung entgegen und behindert somit die Verschiebung in die Richtung B nicht.

Durch Verschiebung des Schiebeelements 90 wird die Haltenase 96b so an dem Führungsteil 62 des ersten Halteelements 54 entlang geschoben, daß dieses in die senkrechte Position 66 verschoben wird und damit auch das erste Sperrelement 52. Weiterhin wird die Haltenase 96a, die vorher das zweite Halteelement 76 in einer senkrechten Position gehalten hat, herausgeschoben, so daß aufgrund der Wirkung der Federkraft der zweiten Druckfeder 73 das zweite Sperrelement 70 und das zweite Halteelement 76 verkippen. Gleichzeitig wird die Haltenase 98a zu dem zweiten Lagerelement 34 hin verschoben, so daß dieses nicht mehr kippbar ist und die Schwenkbarkeit des zweiten Griffhebels 80 gesperrt wird. Durch die Verschiebung der Haltenase 98a wird die Haltenase 98b aus ihrer Sperrstellung an dem ersten Lagerelement 18 weggeschwenkt und dieses dadurch freigegeben.

Es läßt sich dann der erste Griffhebel 78 gegen den zweiten Griffhebel 80 schwenken, dadurch das erste Lagerelement 18 kippen und aufgrund seiner Ausbildung als Vorschubelement die Spannschiene 14 in die Richtung A verschieben, um die beiden Anlageelemente 46 und 48 aufeinanderzu zu bewegen.

Die Verschiebung in der Richtung B ist aufgrund der Kippung des zweiten Sperrelements 70 in die Richtung B gesperrt.

Aufgrund ihrer drehbaren Lagerung ist die Spannschiene 14 unabhängig von der Stellung des Schiebeelements 90 bezüglich des Gehäuses 16 der Betätigungsvorrichtung 12 unbegrenzt, d. h. um einen beliebigen Winkel drehbar. Dadurch bleibt eine eingestellte Ausrichtung der beiden Anlageelemente 46 und 48 relativ zueinander auch bei Drehung der Spannschiene 14 erhalten.

Bei einem zweiten Ausführungsbeispiel einer erfindungsgemäßen Spanneinrichtung, welche in Figur 5 als Ganzes mit 120 bezeichnet ist, ist der Vorschub-/Rückschub-Mechanismus zur Verschiebung der Spannschiene grundsätzlich gleich aufgebaut wie bereits im Zusammenhang mit der ersten Ausführungsform gemäß den Figuren 1 bis 4 beschrieben. Gleich ausgebildete Bauelemente haben daher in Figur 5 die gleichen Bezugszeichen wie in den Figuren 1 bis 4.

Bei der Spanneinrichtung 120 ist ein Griffelement 122 vorgesehen mit einem ersten Griffhebel 124, der um eine erste Schwenkachse 126 schwenkbar angeordnet ist und ein zweiter Griffhebel 128, der um eine zweite Schwenkachse 130, welche parallel beabstandet zu der ersten Schwenkachse 126 ist, schwenkbar angelenkt ist. Ein Schwenklager 123 für den ersten Griffhebel 124 ist durch einen Stift 125 gebildet, um den der erste Griffhebel 124 drehbar ist. Ein gleiches Schwenklager 127 mit einem Stift 129 ist für den zweiten Griffhebel 128 auf gleiche Weise gebildet. Ein Stegelement 132 ist über die Stifte 125 und 129 aufgeschoben, um die beiden Griffhebel 124 und 128 miteinander zu koppeln.

Das Gehäuse 16 weist eine Ausnehmung 133 auf, in der zumindest eines der Stegelemente 132 parallel zur Spannschiene 14 verschieblich geführt ist; dadurch wird bei der Kraftbeaufschlagung eines Griffhebels 124 bzw. 128 nicht nur eine Schwenkung erreicht, sondern über das oder die Stegelemente 132 werden die beiden gekoppelten Griffhebel 124 und 128 miteinander verschoben. Es läßt sich dann über die Verschwenkung des Griffhebels 124 bzw. 128 eine Verschiebung des Stegelements 132 in Richtung der Verschiebung der Spannschiene 14 erreichen, wodurch bei gleichem Schwenkwinkel ein längerer Verschiebungsweg der Spannschiene 14 erreicht ist, da in gewissem Maße der Griffhebel 124 bzw. 128 dem Vorschubelement 18 bzw. 34 nachgeführt wird. Es ist somit eine Kulissenbahn für die Griffhebel 124 und 128 gebildet. Durch die Linearführung der Griffhebel 124 und 128 wird bei der Verschwenkung eines Griffhebels 124 bzw. 128 zur Verschiebung der Spannschiene 14 in die Richtung A bzw. B der andere Griffhebel 128 bzw. 124 etwas mitverschwenkt und zwar in Gegenrichtung zu dem Betätigungs-Griffhebel 124 bzw. 128.

Weiterhin sind in dem Gehäuse 16 einander zugeordnete Ausnehmungen 138 und 140 und einander zugeordnete Ausnehmungen 142 und 144 vorgesehen. In die Ausnehmung 138 läßt sich ein Stift einschieben, der die Kippung des zweiten Lagerelements 34 sperrt. Ähnlich läßt sich in die Ausnehmung 142 ein Stift einschieben, der die Kippung des ersten Lagerelements 18 sperrt. In die Ausnehmung 140 läßt sich ein Stift einschieben, der das erste Halteelement 54 in eine senkrechte Position bringt, in der das erste Sperrelement 52 in einer Nichtsperrstellung für die Verschiebung der Spannschiene 14 ist. In die Ausnehmung 144 läßt sich ein Stift einschieben, der das zweite Halteelement 72 in einer senkrechten Position fixiert, in der das Sperrelement 70 gegenüber der Spannschiene 14 nicht verklemmt ist.

Vorteilhafterweise ist ein Kopplungselement als Umschaltelement, beispielsweise in der Form eines Brückenelements, welches einen Steg aufweist, an dem in einem bestimmten Abstand Stifte angeordnet sind (in den Figuren nicht gezeigt) vorgesehen. Dieses Kopplungselement läßt sich dann so an dem Gehäuse 16 anordnen, daß in einer ersten Position die Verschiebung der Spannschiene in eine Richtung möglich ist und die Verschiebung in die andere gesperrt ist und in einer zweiten Position entsprechend umgekehrt.

Wird beispielsweise das Kopplungselement so angeordnet, daß es in die Ausnehmungen 138 und 140 eingeführt ist, dann ist eine Verschiebung der Spannschiene in die Richtung A freigegeben.

Sind entsprechende Stifte des Kopplungselements in die Ausnehmungen 142 und 144 eingesteckt, dann ist eine Verschiebung der Spannschiene in die Richtung B möglich, während die Verschiebung in die Richtung A gesperrt ist.

Das Kopplungselement bildet also zusammen mit den Ausnehmungen 138, 140, 142 und 144 eine Umschaltvorrichtung zum Umschalten der Verschiebungsrichtung der Spannschiene 14.

Im übrigen funktioniert die Spanneinrichtung 120 im wesentlichen gleich wie oben für die Spanneinrichtung 10 beschrieben.

Vorteilhafterweise ist das Gehäuse 16 so ausgebildet, daß es einen ersten Gehäuseteil 146 umfaßt (siehe beispielsweise Figur 5), welcher beispielsweise mit Ausnehmungen 38, 42, 50 versehen ist, in die die beweglichen Teile einlegbar sind. Durch Fixierung eines zweiten Gehäuseteils (in der Figur nicht gezeigt) an dem ersten Gehäuseteil lassen sich dann diese Teile in ihren Ausnehmungen fixieren, ohne daß sie verschraubt werden müssen. Es genügt dann, nur die beiden Gehäuseteile miteinander zu verbinden, beispielsweise über Schrauben. Dadurch läßt sich der Herstellungsaufwand gering halten.

Bei einer dritten Ausführungsform einer erfindungsgemäßen Spanneinrichtung, welche als Ganzes in Fig. 6 mit 150 bezeichnet ist, sind in einem Gehäuse 152 gegenüberliegend jeweils ein Dreh-Schiebe-Lager 154 und 156 angeordnet, in dem eine Spannschiene 158 sowohl drehbar um eine Längsachse 160 als auch gleitverschieblich in Richtung der Längsachse 160 gelagert ist.

Ein solches Dreh-Schiebe-Lager 154 bzw. 156 ist dabei durch eine kreisrunde Ausnehmung 162 gebildet, wobei um den Umfang der Ausnehmung 162 ein zylindrischer Flansch 164 sitzt, um die Gleitverschieblichkeit der Spannschiene 158 zu gewährleisten. Die Spannschiene 158 weist ein kreisrundes Profil mit gegenüberliegenden seitlichen Ausnehmungen 165 auf.

Ein erstes Anlageelement 166, welches insbesondere als Anlagebügel ausgebildet ist, ist an dem Gehäuse 152 so gehalten, da8 es gegen dieses und damit die Betätigungsvorrichtung 12 unverschieblich ist. Durch eine beispielsweise zylindrische Ausnehmung 167 in dem ersten Anlageelement 166 ist die Spannschiene 158 relativ zu diesem ersten Anlageelement 166 verschiebbar. Beispielsweise ist in dem ersten Anlageelement 166 eine ringförmige Ausnehmung 170 vorgesehen, in die ein entsprechender Flansch des Dreh-Schiebe-Lagers 156 eintaucht, um einerseits die Drehbarkeit des ersten Anlageelementes 166 relativ zum Gehäuse 152 zu gewährleisten und andererseits dieses unverschieblich bezüglich des Gehäuses 152 zu halten.

Das erste Anlageelement 166 selber ist bei einer Variante einer Ausführungsform drehfest an der Spannschiene 158 gehalten, so daß bei Drehung der Spannschiene 158 relativ zu der Betätigungsvorrichtung 12 das erste Anlageelement 166 mitgedreht wird. Dazu sitzen in der Ausnehmung 167 im ersten Anlageelement 166, durch die die Spannschiene 158 geführt ist, diametral gegenüber Leisten 169, die in die nutenförmigen Ausnehmungen 165 eingreifen (Figur 7).

An der Spannschiene 158 ist weiterhin ein zweites Anlageelement 172 unverschieblich und insbesondere drehfest gehalten. Dieses zweite Anlageelement 172 kann als Anlagebügel ausgebildet sein.

Bei einer Variante einer Ausführungsform ist das erste Anlageelement 166 drehbar gegenüber der Spannschiene 158 angeordnet, indem beispielsweise in der Ausnehmung 167 keine Leisten zum Eingriff in die Ausnehmungen 165 sitzen oder die Spannschiene 158 weist überhaupt keine solche Ausnehmungen auf. Es kann auch ein zusätzliches Drehlager, wie im Zusammenhang mit der ersten Ausführungsform beschrieben (Figur 1, Drehlager 47) vorgesehen sein.

Zwischen dem zweiten Anlageelement 172 und dem ersten Anlageelement 166 ist dann eine insbesondere parallel zur Spannschiene 158 ausgerichtete Kopplungsstange 174 angeordnet, welche das erste Anlageelement 166 so mit dem zweiten Anlageelement 172 koppelt, daß bei einer Drehung der Spannschiene 158, bei der das zweite Anlageelement 172 mitgedreht wird, über die Kopplung mit der Kopplungsstange 174 das erste Anlageelement 166 mitgedreht und damit relativ zur Betätigungsvorrichtung 12 gedreht wird; dadurch bleibt bei der Drehung der Spannschiene 158 die relative Orientierung zwischen den beiden Anlageelementen 166 und 172 erhalten, ohne daß das erste Anlageelement 166 drehfest auf der Spannschiene 158 sitzt. Die Kopplung des ersten Anlageelementes 166 über die Kopplungsstange 174 an das zweite Anlageelement 172 sperrt also die freie Drehbarkeit des ersten Anlageelementes 166 um die Spannschiene 158.

Um bei einer Verschiebung der Spannschiene 158 den relativen Abstand zwischen dem ersten Anlageelement 166 und dem zweiten Anlageelement 172 ändern zu können, ist die Kopplungsstange 174 über eine Führungsausnehmung 176 bezüglich des zweiten Anlageelementes 172 oder bezüglich des ersten Anlageelementes 166 oder gegenüber beiden Anlageelementen 166 und 172 verschieblich geführt.

Der Mechanismus zum Vorschub der Spannschiene 158 funktioniert unabhängig von der Art der Fixierung des ersten Anlageelements 166 an der Spannschiene 158 im wesentlichen gleich, wie er bereits im Zusammenhang mit der Fig. 1 beschrieben wurde. Es sind ebenfalls Vorschubelemente 178 und 180 vorgesehen, zwischen welchen ein Blockelement 182 angeordnet ist. Die Vorschubelemente 178 und 180 sind jeweils gegen die Spannschiene 158 kippbar, um sich mit dieser zu verklemmen und um diese dann in die Richtung A oder B verschieben zu können. Die Vorschubelemente 178 und 180 weisen zentrale Ausnehmungen auf, durch die die Spannschiene 158 geführt ist und in denen diese relativ zu den Vorschubelementen drehbar ist. (Es kann bei einer alternativen Ausführungsform auch vorgesehen sein, daß die Spannschiene 158 in den Vorschubelementen 178, 180 drehfest geführt ist, indem beispielsweise Halteelemente der Vorschubelemente 178, 180 in die Ausnehmungen 165 der Spannschiene 158 eingreifen. Die Vorschubelemente 178, 180 müssen dann als Ganzes drehbar im Gehäuse gelagert sein.)

Ferner sind Halteelemente 184 und 186 vorgesehen, die auf die gleiche Weise wie die Halteelemente 64 und 74 und die Sperrelemente gemäß Fig. 1 funktionieren. Bei dem in Fig. 6 gezeigten Ausführungsbeispiel sind dabei keine getrennten Sperrelemente und Halteelemente wie in Fig. 1 vorgesehen, sondern die Halteelemente 184 und 186 übernehmen sowohl die Sperr- als auch die Haltefunktion.

Bei dem in Fig. 6 gezeigten Ausführungsbeispiel ist ein Griffhebel 188 vorgesehen, welcher schwenkbar mit einer Schwenkachse 190 quer zur Verschiebungsrichtung der Spannschiene 158 am Gehäuse 152 angeordnet ist. Dieser Griffhebel 188 ist in beide Schwenkrichtungen schwenkbar. In einer Ruhestellung ist er mit einer Längsachse 192 senkrecht zur Längsachse 160 der Spannschiene 158 ausgerichtet, wobei bei dieser Orientierung die Längsachse 192 insbesondere in einer Mittelebene des Gehäuses 152 liegt.

An dem Gehäuse 152 sind fest Gegenelemente 194 und 196 angeordnet, gegen die jeweils der Griffhebel 188 schwenkbar ist, und die jeweils als feste Handgriffe dienen.

Die Umschaltvorrichtung zum Sperren der Verschieblichkeit der Spannschiene 158 in eine Richtung und zum Umschalten der Sperrichtung ist grundsätzlich gleich ausgebildet wie bereits im Zusammenhang mit der Fig. 1 beschrieben.

Ist dann die Kopplungsvorrichtung 88 so eingestellt, daß die Verkippung des Vorschubelementes 178 und dessen Transport in die Richtung A gesperrt ist, dann läßt sich durch Schwenkung des Griffhebels 188 zu dem Gegenelement 196 hin das Vorschubelement 180 kippen und in die Richtung B verschieben, wodurch die Spannschiene 158 in die Richtung B verschoben wird. Entsprechend umgekehrt läßt sich bei Sperrung der Verkippung des Vorschubelementes 180 der Griffhebel 188 zum Gegenelement 194 hin schwenken, um so die Spannschiene 158 in die Richtung A verschieben zu können.

Bei einer vierten Ausführungsform, welche in Figur 10 schematisch gezeigt ist, ist eine Spannschiene 200 gleitverschieblich aber nicht drehbar zu einem Gehäuse 202 der Betätigungsvorrichtung 12 geführt. Ein erstes Anlageelement 204 sitzt unverschieblich zur Betätigungsvorrichtung 12 auf der Spannschiene 200 und ist beispielsweise über ein Drehlager 206 relativ zu dieser drehbar. Damit ist das erste Anlageelement 204 relativ zur Betätigungsvorrichtung drehbar.

An der Spannschiene 200 sitzt drehfest ein zweites Anlageelement 208, das insbesondere drehsymmetrisch um eine Längsachse der Spannschiene 200 ausgebildet ist (Figur 8, 9). Das Anlageelement hat beispielsweise eine bereits oben im Zusammenhang mit dem Anlageelement 49 beschriebene Gestalt. Durch die Drehung des ersten Anlageelements 204 relativ zum zweiten Anlageelement 208 bleibt trotzdem deren relative Orientierung wegen der symmetrischen Ausbildung des zweiten Anlageelements 208 erhalten.

Der Vorschubmechanismus für die Spannschiene 200 ist grundsätzlich gleich ausgebildet wie im Zusammenhang mit den anderen Ausführungsbeispielen beschrieben.

## Patentansprüche

1. Spanneinrichtung mit einer in ihrer Längsrichtung verschieblich geführten Spannschiene (14; 200) und einer Betätigungsvorrichtung (12), welche ein Griffelement (77) umfaßt, durch das die Spannschiene (14; 200) verschiebbar ist, wobei an der Spannschiene (14; 200) ein erstes Anlageelement (46; 204) gehalten ist,
**dadurch gekennzeichnet, daß** die Spannschiene (14; 200) verschieblich bezüglich des ersten Anlageelements (46; 204) ist, daß das erste Anlageelement (46; 204) relativ zur Betätigungsvorrichtung (12) drehbar ist, daß an der Spannschiene (14; 200) ein zweites Anlageelement (48; 208) gehalten ist, daß die Spannschiene (14) drehbar an der Betätigungsvorrichtung (12) gelagert ist, wobei erstes und zweites Anlageelement mit der Spannschiene (14) drehbar sind, und daß die Spannschiene (14) mit den an ihr gehaltenen Anlageelementen (46, 48) unbegrenzt drehbar ist.

2. Spanneinrichtung nach einem der vorangehenden Ansprüche, **dadurch gekennzeichnet, daß** die Spannschiene (14) durch mindestens ein Lagerelement (36, 40) verschieblich geführt ist.

3. Spanneinrichtung nach Anspruch 2, **dadurch gekennzeichnet, daß** das Lagerelement (36, 40) an der Betätigungsvorrichtung (12) drehbar gelagert ist.

4. Spanneinrichtung nach Anspruch 2 oder 3, **dadurch gekennzeichnet, daß** ein Lagerelement (36, 40) die Spannschiene (14) drehfest gleitverschieblich führt.

5. Spanneinrichtung nach einem der Ansprüche 2 bis 4, **dadurch gekennzeichnet, daß** die Spannschiene (14) ein Profil aufweist, welches so ausgebildet ist, daß die Drehbarkeit der Spannschiene (14) gegenüber einem Lagerelement (36, 40), durch das die Spannschiene (14) verschieblich geführt ist, sperrbar ist.

6. Spanneinrichtung nach Anspruch 5, **dadurch gekennzeichnet, daß** die Spannschiene (14) ein Flachprofil aufweist.

7. Spanneinrichtung nach Anspruch 6, **dadurch gekennzeichnet, daß** ein Lagerelement (154; 156) die Spannschiene (158) drehbar und gleitverschieblich führt.

8. Spanneinrichtung nach einem der Ansprüche 2 bis 6, **dadurch gekennzeichnet, daß** mindestens ein Lagerelement (36, 40) als Rillenlager ausgebildet ist, welches durch eine Rille (44) unverschieblich und drehbar am Gehäuse (16) der Betätigungsvorrichtung (12) angeordnet ist.

9. Spanneinrichtung nach Anspruch 8, **dadurch gekennzeichnet, daß** das erste Anlageelement (46) über ein Rillenlager (40) unverschieblich und mit der Spannschiene (14) drehbar an der Betätigungsvorrichtung (12) gehalten ist.

10. Spanneinrichtung nach einem der vorangehenden Ansprüche, **dadurch gekennzeichnet, daß** das Griffelement (77) einen schwenkbar an der Betätigungsvorrichtung (12) angeordneten Handgriff (78, 80; 188) umfaßt.

11. Spanneinrichtung nach einem der vorangehenden Ansprüche, **dadurch gekennzeichnet, daß** mindestens ein Vorschubelement (18, 34) vorgesehen ist, welches so angeordnet und ausgebildet ist, daß es gegen die Verschiebungsrichtung (A, B) der Spannschiene (14) kippbar ist, um die Verschieblichkeit der Spannschiene (14) gegenüber dem Vorschubelement zu sperren, und daß es in der Verschiebungsrichtung (A, B) der Spannschiene (14) beweglich ist.

12. Spanneinrichtung nach Anspruch 11, **dadurch gekennzeichnet, daß** ein Vorschubelement (18, 34) drehbar in einem Gehäuse (16) der Betätigungsvorrichtung (12) angeordnet ist.

13. Spanneinrichtung nach Anspruch 11 oder 12, **dadurch gekennzeichnet, daß** ein Vorschubelement (18, 34) über Kraftbeaufschlagung durch das Griffelement (77) kippbar und beweglich ist.

14. Spanneinrichtung nach einem der Ansprüche 11 bis 13, **dadurch gekennzeichnet, daß** zwischen einem Vorschubelement (18; 34) und einem Sperrelement (52; 70) oder Halteelement (54; 72) eine Druckfeder (68; 73) angeordnet ist, durch welche eine Rückstellkraft auf das Vorschubelement entgegen der Verschiebungsrichtung ausübbar ist.

15. Spanneinrichtung nach Anspruch 14, **dadurch gekennzeichnet, daß** das Sperrelement (52, 70) in dem Gehäuse (16) der Betätigungsvorrichtung (12) drehbar angeordnet ist.

16. Spanneinrichtung nach Anspruch 14 oder 15, **dadurch gekennzeichnet, daß** das Sperrelement (52, 70) und/oder Halteelement (54; 72) in eine Sperrstellung bringbar ist, bei der eine Verschieblichkeit der Spannschiene (14) in einer Richtung gesperrt ist.

17. Spanneinrichtung nach einem der vorangehenden Ansprüche, **dadurch gekennzeichnet, daß** ein Halteelement (54; 72) vorgesehen ist, durch welches die Verschieblichkeit der Spannschiene (14) in eine Richtung sperrbar ist.

18. Spanneinrichtung nach Anspruch 17, **dadurch gekennzeichnet, daß** das Halteelement (54, 72) unabhängig vom Griffelement (77) betätigbar ist.

19. Spanneinrichtung nach Anspruch 17 oder 18, **dadurch gekennzeichnet, daß** das Halteelement (54, 74) drehfest bezüglich der Betätigungsvorrichtung (12) angeordnet ist.

20. Spanneinrichtung nach Anspruch 18 oder 19, **dadurch gekennzeichnet, daß** das Halteelement (54, 72) in einer Haltestellung fixierbar ist, wobei ein eventuell vorgesehenes Sperrelement (52, 70) bei der Haltestellung in einer Nichtsperrstellung ist.

21. Spanneinrichtung nach Anspruch 20, **dadurch gekennzeichnet, daß** das Halteelement (54, 72) in einer Haltestellung, in welcher das Halteelement im wesentlichen senkrecht zur Spannschiene (14) ausgerichtet ist, fixierbar ist.

22. Spanneinrichtung nach Anspruch 20 oder 21, **dadurch gekennzeichnet, daß** das Halteelement (54, 72) in seiner Haltestellung mittels eines Kopplungsstiftes fixierbar ist.

23. Spanneinrichtung nach einem der vorangehenden Ansprüche, **dadurch gekennzeichnet, daß** eine Anlagefläche (32) für ein Vorschubelement (18), welche die Verschieblichkeit des Vorschubelements (18) in Gegenrichtung zur Verschiebungsrichtung der Spannschiene (14) begrenzt, in einem Gehäuse (16) der Betätigungsvorrichtung (12) ausgebildet ist.

24. Spanneinrichtung nach einem der vorangehenden Ansprüche, **dadurch gekennzeichnet, daß** die Betätigungsvorrichtung (12) im wesentlichen spiegelsymmetrisch zu einer Mittelebene (30) quer zur Verschiebungsrichtung (A, B) der Spannschiene (14) ausgebildet ist.

25. Spanneinrichtung nach einem der vorangehenden Ansprüche, **dadurch gekennzeichnet, daß** über das Griffelement (77) eine Verschiebung des ersten (46) und des zweiten (48) Anlageelements aufeinanderzu und voneinander weg betätigbar ist.

26. Spanneinrichtung nach einem der vorangehenden Ansprüche, **dadurch gekennzeichnet, daß** ein erstes Vorschubelement (18) zur Verschiebung der Spannschiene (14) in einer ersten Verschiebungsrichtung (A) und ein zweites Vorschubelement (34) zur Verschiebung in einer Gegenrichtung (B) vorgesehen sind.

27. Spanneinrichtung nach Anspruch 26, **dadurch gekennzeichnet, daß** erstes und zweites Vorschubelement (18, 34) in entgegengesetzte Richtungen kippbar sind.

28. Spanneinrichtung nach Anspruch 26 oder 27, **dadurch gekennzeichnet, daß** ein erster Griffhebel (78) des Griffelements (77) an das erste Vorschubelement (18) angreift und ein zweiter Griffhebel (80) an das zweite Vorschubelement (34) angreift.

29. Spanneinrichtung nach Anspruch 28, **dadurch gekennzeichnet, daß** erster und zweiter Griffhebel (78, 80) zum Angriff an die zugeordneten Vorschubelemente (18, 34) in Gegenrichtungen schwenkbar sind.

30. Spanneinrichtung nach Anspruch 26 oder 27, **dadurch gekennzeichnet, daß** ein Griffhebel (188) vorgesehen ist, durch welchen je nach Schwenkrichtung das erste Vorschubelement (178) oder das zweite Vorschubelement (180) verschiebbar sind.

31. Spanneinrichtung nach einem der Ansprüche 26 bis 30, **dadurch gekennzeichnet, daß** dem ersten Vorschubelement (18) eine erste Druckfeder (68), ein erstes Halteelement (54) und fakultativ ein erstes Sperrelement (52) zugeordnet sind und dem zweiten Vorschubelement (34) eine zweite Druckfeder (73), ein zweites Halteelement (72) und fakultativ ein zweites Sperrelement (70) zugeordnet sind.

32. Spanneinrichtung nach Anspruch 31, **dadurch gekennzeichnet, daß** erstes und zweites Halteelement (54, 72) so miteinander koppelbar sind, daß, wenn das erste Sperrelement (52) in einer Sperrstellung ist, das zweite Sperrelement (70) in einer Nichtsperrstellung ist und umgekehrt.

33. Spanneinrichtung nach Anspruch 32, **dadurch gekennzeichnet, daß** das erste Sperrelement (52) in seiner Sperrstellung in Gegenrichtung zum zweiten Vorschubelement (34) bei dessen Verschiebung gekippt ist und entsprechend das zweite Sperrelement (70) in Gegenrichtung zum ersten Vorschubelement (18) bei dessen Verschiebung gekippt ist.

34. Spanneinrichtung nach Anspruch 32 oder 33, **dadurch gekennzeichnet, daß** eine Kopplungsvorrichtung (88) vorgesehen ist, welche in einer ersten Position an der Betätigungsvorrichtung (12) festlegbar ist, bei welcher das erste Sperrelement (52) über das zugeordnete erste Halteelement (54) in einer Nichtsperrstellung fixiert ist und das zweite Sperrelement (70) in einer Sperrstellung ist, und in einer zweiten Position festlegbar ist, bei welcher das erste Sperrelement (52) in einer Sperrstellung ist und das zweite Sperrelement (70) über das zugeordnete zweite Halteelement (72) in einer Nichtsperrstellung fixiert ist.

35. Spanneinrichtung nach Anspruch 34, **dadurch gekennzeichnet, daß** in der ersten Position der Kopplungsvorrichtung (88) das zweite Vorschubelement (34) gegen Verkippung gesichert ist und in der zweiten Position das erste Vorschubelement (18) gegen Verkippung gesichert ist.

36. Spanneinrichtung nach einem der vorangehenden Ansprüche, **dadurch gekennzeichnet, daß** ein Gehäuse (16) der Betätigungsvorrichtung (12) so ausgebildet und mit Ausnehmungen (38, 50) versehen ist, daß die beweglichen Teile (18, 32, 52, 54, 70, 72, 78, 80) allein über die als Anlageflächen wirkenden Ausnehmungen bezüglich des Gehäuses (16) fixiert sind.

37. Spanneinrichtung nach Anspruch 36, **dadurch gekennzeichnet, daß** das Gehäuse (16) der Betätigungsvorrichtung (12) einen ersten Gehäuseteil (146) und einen zweiten Gehäuseteil umfaßt, welche miteinander fixierbar sind.

38. Spanneinrichtung nach einem der vorangehenden Ansprüche, **dadurch gekennzeichnet, daß** das erste Anlageelement (46) und/oder zweite Anlageelement als Anlagebügel ausgebildet ist.

39. Spanneinrichtung nach einem der vorangehenden Ansprüche, **dadurch gekennzeichnet**" daß das erste Anlageelement und/oder zweite Anlageelement als Anlagescheibe (49) ausgebildet ist.

40. Spanneinrichtung nach einem der vorangehenden Ansprüche, **dadurch gekennzeichnet, daß** ein Anlageelement (46, 48) im wesentlichen gleich ausgebildete Anlageflächen (106, 108) quer zur Längsrichtung der Spannschiene (14) aufweist.

41. Spanneinrichtung nach einem der vorangehenden Ansprüche, **dadurch gekennzeichnet, daß** das erste Anlageelement (46) und das zweite Anlageelement (48) im wesentlichen gleich ausgebildete Anlageflächen (106, 108) aufweisen.

42. Spanneinrichtung nach einem der vorangehenden Ansprüche, **dadurch gekennzeichnet, daß** das erste Anlageelement (46) und/oder das zweite Anlageelement (48) gegenüber der Spannschiene (14) drehbar sind.

43. Spanneinrichtung nach einem der vorangehenden Ansprüche, **dadurch gekennzeichnet, daß** ein Kopplungselement (174) vorgesehen ist, mittels dem das erste Anlageelement (46) und das zweite Anlageelement (48) so miteinander koppelbar sind, daß diese bei Drehung der Spannschiene (158) mit dieser gedreht werden.

44. Spanneinrichtung nach einem der vorangehenden Ansprüche, **dadurch gekennzeichnet, daß** das erste Anlageelement (46; 204) mittels eines Drehlagers (47; 206) an der Spannschiene (14; 200) gehalten ist.

## Claims

1. Clamping device with a clamping rail (14; 200) guided displaceably in its longitudinal direction and an operating device (12), which comprises a gripping element (77), by means of which the clamping rail (14; 200) is displaceable, wherein a first abutment element (46; 204) is held against the clamping rail (14; 200),
**characterised in that** the clamping rail (14; 200) is displaceable in relation to the first abutment element (46; 204), that the first abutment element (46; 204) is rotatable in relation to the operating device (12), that a second abutment element (48; 208) is held against the clamping rail (14; 200), that the clamping rail (14) is rotatably disposed on the operating device (12), wherein the first and second abutment elements are rotatable with the clamping rail (14), and that the clamping rail (14) is unrestrictedly rotatable with the abutment elements (46, 48) held against it.

2. Clamping device according to one of the preceding claims, **characterised in that** the clamping rail (14) is displaceably guided by means of at least one bearing element (36, 40).

3. Clamping device according to Claim 2, **characterised in that** the bearing element (36, 40) is rotatably disposed on the operating device (12).

4. Clamping device according to Claim 2 or 3, **characterised in that** a bearing element (36, 40) guides the clamping rail (14) to be displaceable by sliding in a manner fixed against rotation.

5. Clamping device according to one of Claims 2 to 4, **characterised in that** the clamping rail (14) has a profile, which is configured so that the ability of the clamping rail (14) to rotate in relation to a bearing element (36, 40), by means of which the clamping rail (14) is displaceably guided, can be blocked.

6. Clamping device according to Claim 5, **characterised in that** the clamping rail (14) has a flat profile.

7. Clamping device according to Claim 6, **characterised in that** a bearing element (154; 156) guides the clamping rail (158) to be rotatable and displaceable by sliding.

8. Clamping device according to one of Claims 2 to 6, **characterised in that** at least one bearing element (36, 40) is configured as a ball bearing, which is arranged to be non-displaceable and rotatable on the housing (16) of the operating device (12) by means of a channel (44).

9. Clamping device according to Claim 8, **characterised in that** the first abutment element (46) is held non-displaceably by means of a deep groove bearing (40) and to be rotatable with the clamping rail (14) on the operating device (12).

10. Clamping device according to one of the preceding claims, **characterised in that** the gripping element (77) comprises a handle (78, 80; 188) arranged to pivot on the operating device (12).

11. Clamping device according to one of the preceding claims, **characterised in that** at least one feed element (18, 34) is provided, which is arranged and configured so that it can be tilted against the displacement direction (A, B) of the clamping rail (14) in order to block the displacement capability of the clamping rail (14) in relation to the feed element, and that it is movable in the displacement direction (A, B) of the clamping rail (14).

12. Clamping device according to Claim 11, **characterised in that** a feed element (18, 34) is rotatably arranged in a housing (16) of the operating device (12).

13. Clamping device according to Claim 11 or 12, **characterised in that** a feed element (18, 34) can be tilted and moved by applying force through the gripping element (77).

14. Clamping device according to one of Claims 11 to 13, **characterised in that** a pressure spring (68; 73), by means of which a restoring force can be exerted onto the feed element against the displacement direction, is arranged between a feed element (18; 34) and a blocking element (52; 70) or holding element (54; 72).

15. Clamping device according to Claim 14, **characterised in that** the blocking element (52, 70) is rotatably arranged in the housing (16) of the operating device (12).

16. Clamping device according to Claim 14 or 15, **characterised in that** the blocking element (52, 70) and/or holding element (54; 72) can be brought into a blocking position, in which a displacement capability of the clamping rail (14) is blocked in one direction.

17. Clamping device according to one of the preceding claims, **characterised in that** a holding element (54; 72) is provided, by means of which the displacement capability of the clamping rail (14) is blocked in one direction.

18. Clamping device according to Claim 17, **characterised in that** the holding element (54, 72) can be operated independently of the gripping element (77).

19. Clamping device according to Claim 17 or 18, **characterised in that** the holding element (54, 74) is arranged in a manner fixed against rotation with respect to the operating device (12).

20. Clamping device according to Claim 18 or 19, **characterised in that** the holding element (54, 72) can be secured in a holding position, wherein in the holding position any blocking element (52, 70) provided is in a non-blocking position.

21. Clamping device according to Claim 20, **characterised in that** the holding element (54, 72) can be secured in a holding position, in which the holding element is oriented to be substantially perpendicular to the clamping rail (14).

22. Clamping device according to Claim 20 or 21, **characterised in that** the holding element (54, 72) can be secured in its holding position by means of a coupling pin.

23. Clamping device according to one of the preceding claims, **characterised in that** an abutment surface (32), which restricts the displacement capability of a feed element (18) in the opposite direction to the displacement direction of the clamping rail (14), is configured for a feed element (18) in a housing (16) of the operating device (12).

24. Clamping device according to one of the preceding claims, **characterised in that** the operating device (12) is configured substantially mirror-symmetrically to a central plane (30) transverse to the displacement direction (A, B) of the clamping rail (14).

25. Clamping device according to one of the preceding claims, **characterised in that** by means of the gripping element (77) a displacement of the first (46) and the second (48) abutment element can be actuated towards one another and away from one another.

26. Clamping device according to one of the preceding claims, **characterised in that** a first feed element (18) is provided for displacement of the clamping rail (14) in a first displacement direction (A) and a second feed element (34) is provided for displacement in an opposite direction (B).

27. Clamping device according to Claim 26, **characterised in that** the first and second feed elements (18, 34) can be tilted in opposite directions.

28. Clamping device according to Claim 26 or 27, **characterised in that** a first gripping lever (78) of the gripping element (77) acts on the first feed element (18) and a second gripping lever (80) acts on the second feed element (34).

29. Clamping device according to Claim 28, **characterised in that** the first and second gripping lever (78, 80) can be pivoted in opposite directions for acting on the associated feed elements (18, 34).

30. Clamping device according to Claim 26 or 27, **characterised in that** a gripping lever (188) is provided, by means of which the first feed element (178) or the second feed element (180) are displaceable depending on the pivoting direction.

31. Clamping device according to one of Claims 26 to 30, **characterised in that** a first pressure spring (68), a first holding element (54) and optionally a first blocking element (52) are associated with the first feed element (18), and a second pressure spring (73), a second holding element (72) and optionally a second blocking element (70) are associated with the second feed element (34).

32. Clamping device according to Claim 31, **characterised in that** the first and second holding elements (54, 72) can be coupled to one another in such a manner that when the first blocking element (52) is in a blocking position, the second blocking element (70) is in a non-blocking position, and vice versa.

33. Clamping device according to Claim 32, **characterised in that** the first blocking element (52) in its blocking position is tilted in the opposite direction to the second feed element (34) during its displacement, and correspondingly the second blocking element (70) is tilted in the opposite direction to the first feed element (18) during its displacement.

34. Clamping device according to Claim 32 or 33, **characterised in that** a coupling device (88) is provided, which can be fixed in a position on the operating device (12), in which the first blocking element (52) is secured in a non-blocking position by means of the associated first holding element (54) and the second blocking element (70) is in a blocking position, and can be fixed in a second position, in which the first blocking element (52) is in a blocking position and the second blocking element (70) is secured in a non-blocking position by means of the associated second holding element (72).

35. Clamping device according to Claim 34, **characterised in that** in the first position of the coupling device (88) the second feed element (34) is secured against tilting and in the second position the first feed element (18) is secured against tilting.

36. Clamping device according to one of the preceding claims, **characterised in that** a housing (16) of the operating device (12) is provided with recesses (38, 50) and configured in such a way that the movable parts (18, 32, 52, 54, 70, 72, 78, 80) are secured in relation to the housing (16) only by means of the recesses acting as abutment surfaces.

37. Clamping device according to Claim 36, **characterised in that** the housing (16) of the operating device (12) comprises a first housing part (146) and a second housing part, which can be secured to one another.

38. Clamping device according to one of the preceding claims, **characterised in that** the first abutment element (46) and/or second abutment element is/are configured as an abutment strap element.

39. Clamping device according to one of the preceding claims, **characterised in that** the first abutment element and/or second abutment element is/are configured as an abutment disc element (49).

40. Clamping device according to one of the preceding claims, **characterised in that** an abutment element (46, 48) has substantially identically configured abutment surfaces (106, 108) transverse to the longitudinal direction of the clamping rail (14).

41. Clamping device according to one of the preceding claims, **characterised in that** the first abutment element (46) and the second abutment element (48) have substantially identically configured abutment surfaces (106, 108).

42. Clamping device according to one of the preceding claims, **characterised in that** the first abutment element (46) and/or the second abutment element (48) is/are rotatable in relation to the clamping rail (14).

43. Clamping device according to one of the preceding claims, **characterised in that** a coupling element (174) is provided, by means of which the first abutment element (46) and the second abutment element (48) can be coupled to one another in such a manner that, during rotation of the clamping rail (158), they are rotated with it.

44. Clamping device according to one of the preceding claims, **characterised in that** the first abutment element (46; 204) is held against the clamping rail (14; 200) by means of a pivot bearing (47; 206).

## Revendications

1. Dispositif de serrage comprenant un rail de serrage (14 ; 200) guidé de façon mobile dans sa direction longitudinale et un dispositif d'actionnement (12) qui comprend un élément formant poignée (77) par lequel le rail de serrage (14 : 200) est mobile, où un premier élément d'appui (46 ; 204) est fixé sur le rail de serrage (14 ; 200),
**caractérisé**
**en ce que** le rail de serrage (14 ; 200) est mobile par rapport au premier élément d'appui (46 ; 204),
**en ce que** le premier élément d'appui (46, 204) peut tourner par rapport au dispositif d'actionnement (12),
**en ce qu'**un deuxième élément d'appui (48 ; 208) est fixé sur le rail de serrage (14 ; 200),
**en ce que** le rail de serrage (14) est monté de manière à pouvoir tourner sur le dispositif d'actionnement (12), où les premier et deuxième éléments d'appui peuvent tourner avec le rail de serrage (14), et
**en ce que** le rail de serrage (14) peut tourner, de façon illimitée, avec les éléments d'appui (46, 48) fixés sur celui-ci.

2. Dispositif de serrage selon la revendication précédente, **caractérisé en ce que** le rail de serrage (14) est guidé de façon mobile par au moins un élément support (36, 40).

3. Dispositif de serrage selon la revendication 2, **caractérisé en ce que** l'élément support (36, 40) est monté de façon à pouvoir tourner sur le dispositif d'actionnement (12).

4. Dispositif de serrage selon la revendication 2 ou 3, **caractérisé en ce qu'**un élément support (36, 40) guide le rail de serrage (14) de façon mobile, par glissement, et fixe en rotation.

5. Dispositif de serrage selon l'une quelconque des revendications 2 à 4, **caractérisé en ce que** le rail de serrage (14) présente un profilé qui est configuré de manière telle, que puisse être bloquée la capacité de rotation du rail de serrage (14), par rapport à un élément support (36, 40) par lequel le rail de serrage (14) est guidé de façon mobile.

6. Dispositif de serrage selon la revendication 5, **caractérisé en ce que** le rail de serrage (14) présente un profilé plat.

7. Dispositif de serrage selon la revendication 6, **caractérisé en ce qu'**un élément support (154 ; 156) guide le rail de serrage (158) de façon pivotante et mobile par glissement.

8. Dispositif de serrage selon l'une quelconque des revendications 2 à 6, **caractérisé en ce qu'**au moins un élément support (36, 40) est configuré comme un palier rainuré qui, grâce à une rainure (44), est disposé sur le carter (16) du dispositif d'actionnement (12), de façon fixe et pivotante.

9. Dispositif de serrage selon la revendication 8, **caractérisé en ce que** le premier élément d'appui (46) est retenu sur le dispositif d'actionnement (12), par un palier rainuré (40), en étant fixe et pouvant tourner avec le rail de serrage (14).

10. Dispositif de serrage selon l'une quelconque des revendications précédentes, **caractérisé en ce que** l'élément formant poignée (77) comprend une poignée (78, 80 ; 188) disposée de façon à pouvoir pivoter sur le dispositif d'actionnement (12) .

11. Dispositif de serrage selon l'une quelconque des revendications précédentes, **caractérisé en ce qu'**il est prévu au moins un élément d'avance (18, 34) qui est disposé et configuré de manière telle, qu'il puisse basculer dans le sens inverse de la direction de déplacement (A, B) du rail de serrage (14), pour bloquer la mobilité du rail de serrage (14) par rapport à l'élément d'avance, et **en ce qu'**il est mobile dans la direction de déplacement (A, B) du rail de serrage (14).

12. Dispositif de serrage selon la revendication 11, **caractérisé en ce qu'**un élément d'avance (18, 34) est disposé de façon pivotante dans un carter (16) du dispositif d'actionnement (12).

13. Dispositif de serrage selon la revendication 11 ou 12, **caractérisé en ce qu'**un élément d'avance (18, 34) peut basculer et est mobile sous l'effet de la sollicitation de force par l'élément formant poignée (77).

14. Dispositif de serrage selon l'une quelconque des revendications 11 à 13, **caractérisé en ce qu'**un ressort de pression (68 ; 73) est disposé entre un élément d'avance (18 ; 34) et un élément de blocage (52 ; 70) ou élément de retenue (54 ; 72), ressort de pression par lequel une force de rappel peut être exercée sur l'élément d'avance, dans le sens inverse de la direction de déplacement.

15. Dispositif de serrage selon la revendication 14, **caractérisé en ce que** l'élément de blocage (52, 70) est disposé de façon à pouvoir tourner dans le carter (16) du dispositif d'actionnement (12).

16. Dispositif de serrage selon la revendication 14 ou 15, **caractérisé en ce que** l'élément de blocage (52, 70) et/ou l'élément de retenue (54 ; 72) peut être placé dans une position de blocage dans laquelle une mobilité du rail de serrage (14) est bloquée dans une direction.

17. Dispositif de serrage selon l'une quelconque des revendications précédentes, **caractérisé en ce qu'**il est prévu un élément de retenue (54 ; 72) par lequel la mobilité du rail de serrage (14) peut être bloquée dans une direction.

18. Dispositif de serrage selon la revendication 17, **caractérisé en ce que** l'élément de retenue (54, 72) peut être actionné indépendamment de l'élément formant poignée (77).

19. Dispositif de serrage selon la revendication 17 ou 18, **caractérisé en ce que** l'élément de retenue (54, 74) est disposé en étant fixe en rotation par rapport au dispositif d'actionnement (12).

20. Dispositif de serrage selon la revendication 18 ou 19, **caractérisé en ce que** l'élément de retenue (54, 72) peut être fixé dans une position de retenue, où un élément de blocage (52, 70), éventuellement prévu, est dans une position de non blocage lorsqu'il se trouve en position de retenue.

21. Dispositif de serrage selon la revendication 20, **caractérisé en ce que** l'élément de retenue (54, 72) peut être fixé dans une position de retenue dans laquelle l'élément de retenue est orienté sensiblement de façon perpendiculaire au rail de serrage (14).

22. Dispositif de serrage selon la revendication 20 ou 21, **caractérisé en ce que** l'élément de retenue (54, 72) peut être fixé dans sa position de retenue, au moyen d'une goupille de couplage.

23. Dispositif de serrage selon l'une quelconque des revendications précédentes, **caractérisé en ce qu'**une surface d'appui (32) pour un élément d'avance (18), qui limite la mobilité de l'élément d'avance (18) dans le sens inverse de la direction de déplacement du rail de serrage (14), est configurée dans un carter (16) du dispositif d'actionnement (12).

24. Dispositif de serrage selon l'une quelconque des revendications précédentes, **caractérisé en ce que** le dispositif d'actionnement (12) est configuré de manière sensiblement symétrique à un plan médian (30), de façon transversale par rapport à la direction de déplacement (A, B) du rail de serrage (14).

25. Dispositif de serrage selon l'une quelconque des revendications précédentes, **caractérisé en ce qu'**un déplacement du premier (46) et du deuxième (48) éléments d'appui peut être actionné par l'élément formant poignée (77) rapprochant et éloignant l'un de l'autre ces deux éléments d'appui.

26. Dispositif de serrage selon l'une quelconque des revendications précédentes, **caractérisé en ce qu'**il est prévu un premier élément d'avance (18) servant au déplacement du rail de serrage (14) dans une première direction de déplacement (A), et un deuxième élément d'avance (34) servant au déplacement dans une direction (B) en sens inverse.

27. Dispositif de serrage selon la revendication 26, **caractérisé en ce qu'**un premier et un deuxième éléments d'avance (18, 34) peuvent basculer dans des directions opposées.

28. Dispositif de serrage selon la revendication 26 ou 27, **caractérisé en ce qu'**un premier levier formant poignée (78) de l'élément formant poignée (77) agit sur le premier élément d'avance (18) et un deuxième levier formant poignée (80) agit sur le deuxième élément d'avance (34).

29. Dispositif de serrage selon la revendication 28, **caractérisé en ce qu'**un premier et un deuxième leviers formant poignée (78, 80) peuvent pivoter dans des directions inverses, pour agir sur les éléments d'avance associés (18, 34).

30. Dispositif de serrage selon la revendication 26 ou 27, **caractérisé en ce qu'**il est prévu un levier formant poignée (188) par lequel le premier élément d'avance (178) ou le deuxième élément d'avance (180) peut être déplacé en fonction de la direction de pivotement.

31. Dispositif de serrage selon l'une quelconque des revendications 26 à 30, **caractérisé en ce qu'**un premier ressort de pression (68), un premier élément de retenue (54) et, facultativement, un premier élément de blocage (52) sont associés au premier élément d'avance (18), et un deuxième ressort de pression (73), un deuxième élément de retenue (72) et, facultativement, un deuxième élément de blocage (70) sont associés au deuxième élément d'avance (34).

32. Dispositif de serrage selon la revendication 31, **caractérisé en ce qu'**un premier et un deuxième éléments de retenue (54, 72) peuvent être couplés l'un à l'autre, de manière telle que lorsque le premier élément de blocage (52) est dans une position de blocage, le deuxième élément de blocage (70) soit dans une position de non blocage, ou inversement.

33. Dispositif de serrage selon la revendication 32, **caractérisé en ce que** le premier élément de blocage (52), dans sa position de blocage, est basculé dans une direction en sens inverse par rapport à l'élément d'avance (34) lors du déplacement de celui-ci et, en conséquence, le deuxième élément de blocage (70) est basculé dans une direction en sens inverse par rapport au premier élément d'avance (18) lors du déplacement de celui-ci.

34. Dispositif de serrage selon la revendication 32 ou 33, **caractérisé en ce qu'**il est prévu un dispositif de couplage (88) qui peut être fixé sur le dispositif d'actionnement (12), dans une première position dans laquelle le premier élément de blocage (52) est fixé dans une position de non blocage, par le premier élément de retenue associé (54), et le deuxième élément de blocage (70) est dans une position de blocage, et ledit dispositif de couplage peut être fixé dans une deuxième position dans laquelle le premier élément de blocage (52) est dans une position de blocage et le deuxième élément de blocage (70) est fixé dans une position de non blocage, par le deuxième élément de retenue associé (72).

35. Dispositif de serrage selon la revendication 34, **caractérisé en ce que**, dans la première position du dispositif de couplage (88), le deuxième élément d'avance (34) est protégé contre le basculement et, dans la deuxième position, le premier élément d'avance (18) est protégé contre le basculement.

36. Dispositif de serrage selon l'une quelconque des revendications précédentes, **caractérisé en ce qu'**un carter (16) du dispositif d'actionnement (12) est configuré et doté de creux (38, 50), de manière telle que les pièces mobiles (18, 32, 52, 54, 70, 72, 80) soient fixées seulement par les creux agissant comme des surfaces d'appui, par rapport au carter (16).

37. Dispositif de serrage selon la revendication 36, **caractérisé en ce que** le carter (16) du dispositif d'actionnement (12) comprend une première partie de carter (146) et une deuxième partie de carter qui peuvent être fixées ensemble.

38. Dispositif de serrage selon l'une quelconque des revendications précédentes, **caractérisé en ce que** le premier élément d'appui (46) et/ou le deuxième élément d'appui est configuré comme un étrier d'appui.

39. Dispositif de serrage selon l'une quelconque des revendications précédentes, **caractérisé en ce que** le premier élément d'appui et/ou le deuxième élément d'appui est configuré comme une plaque ou rondelle d'appui (49).

40. Dispositif de serrage selon l'une quelconque des revendications précédentes, **caractérisé en ce qu'**un élément d'appui (46, 48) présente des surfaces d'appui (106, 108) configurées de façon sensiblement identique, de manière transversale par rapport à la direction longitudinale du rail de serrage (14).

41. Dispositif de serrage selon l'une quelconque des revendications précédentes, **caractérisé en ce que** le premier élément d'appui (46) et le deuxième élément d'appui (48) présentent des surfaces d'appui (106, 108) configurées de façon sensiblement identique.

42. Dispositif de serrage selon l'une quelconque des revendications précédentes, **caractérisé en ce que** le premier élément d'appui (46) et/ou le deuxième élément d'appui (48) peuvent tourner par rapport au rail de serrage (14).

43. Dispositif de serrage selon l'une quelconque des revendications précédentes, **caractérisé en ce qu'**il est prévu un élément de couplage (174) au moyen duquel le premier élément d'appui (46) et le deuxième élément d'appui (48) peuvent être couplés ensemble, de manière telle que ceux-ci, lors de la rotation du rail de serrage (158), soient tournés en même temps que celui-ci.

44. Dispositif de serrage selon l'une quelconque des revendications précédentes, **caractérisé en ce que** le premier élément d'appui (46 ; 204) est fixé sur le rail de serrage (14 ; 200), au moyen d'un coussinet de pivotement (47 ; 206).
